# EUROPÄISCHE PATENTANMELDUNG

(11) **EP 4 782 378 A2**
(43) Veröffentlichungstag der Anmeldung: **29.07.2026**
(21) Anmeldenummer: 25215667.4
(22) Anmeldetag: 07.06.2024
(51) Int. Cl.: B65H 35/06

(54) **VERSCHLUSSAPPLIKATIONSVORRICHTUNG, VERPACKUNGSMASCHINE MIT EINER DERARTIGEN VERSCHLUSSAPPLIKATIONSVORRICHTUNG SOWIE VERFAHREN ZU EINER APPLIKATION EINES VERSCHLUSSELEMENTS**

(30) Priorität: 19.06.2023 DE 102023115982
(62) Teilanmeldung aus: 24180834.4
(71) Anmelder: Hesser Packaging GmbH, 71332 Waiblingen (DE)
(72) Erfinder: Beck, Martin, 73655 Plüderhausen (DE); Bischoff, Bernd Konrad, 71332 Waiblingen (DE); Schubert, Christoph, 71364 Winnenden (DE)
(74) Vertreter: Daub, Thomas

(57) **Zusammenfassung**

Die Erfindung geht aus von einer Verschlussapplikationsvorrichtung, insbesondere von einer Klebestreifenapplikationsvorrichtung, für eine Verpackungsmaschine, mit zumindest einer Applikationseinheit (14), die zumindest ein beweglich, insbesondere drehbar, gelagertes Applikationselement (16), insbesondere ein Übergaberad oder eine Übergaberolle, umfasst, das dazu vorgesehen ist, zumindest ein Verschlusselement (18), insbesondere zumindest einen Klebestreifen, an einer Verpackung (20), insbesondere an einer Außenseite der Verpackung (20), zu applizieren.

Es wird vorgeschlagen, dass die Verschlussapplikationsvorrichtung zumindest eine Trenneinheit (24) zu einem Trennen des Verschlusselements (18) von einer Verschlusselementbahn (26), insbesondere von einer Klebestreifenbahn, und zumindest eine Reinigungseinheit (46), die zumindest ein Reinigungselement (48, 50) zur Reinigung eines Trennelements (38) der Trenneinheit (24) aufweist, das durch eine Bewegung des Trennelements (38) entlang einer horizontal ausgerichteten Bewegungskomponente des Trennelements (38) mit dem Reinigungselement (48, 50) in Kontakt bringbar ist, umfasst.

## Beschreibung

### Stand der Technik

Die Erfindung betrifft eine Verschlussapplikationsvorrichtung, insbesondere eine Klebestreifenapplikationsvorrichtung, für eine Verpackungsmaschine, mit zumindest einer Applikationseinheit, die zumindest ein beweglich gelagertes Applikationselement umfasst, das dazu vorgesehen ist, zumindest ein Verschlusselement, insbesondere zumindest einen Klebestreifen, an einer Verpackung, insbesondere an einer Außenseite der Verpackung, zu applizieren, um ein Wiederverschließen der Verpackung nach einer Erstöffnung der Verpackung zu ermöglichen.

Derartige Verschlussapplikationsvorrichtungen sind bereits bekannt, wobei bei den bereits bekannten Verschlussapplikationsvorrichtungen eine Applikationsbewegungsachse der Applikationseinheit, entlang derer zumindest das Applikationselement zu einem Applizieren des Verschlusselements an der Verpackung beweglich ist, vertikal ausgerichtet ist. Das Applikationselement der Applikationseinheit der bereits bekannten Verschlussapplikationsvorrichtungen ist hierbei dazu vorgesehen, das Verschlusselement infolge einer translatorischen Bewegung entlang einer vertikalen Richtung an einer Oberseite der Verpackung zu applizieren, wobei das Verschlusselement anschließend mittels eines translatorisch entlang der vertikalen Richtung beweglich gelagerten Andrückelements, insbesondere Anrollelements, der Applikationseinheit an eine quer zur Oberseite verlaufende Außenseite der Verpackung angerollt wird. Das Verschlusselement, insbesondere eine Klebefläche des als Klebestreifen ausgebildeten Verschlusselements, ist mittels der bereits bekannten Verschlussapplikationsvorrichtungen zu einem Großteil an der Oberseite angeordnet, an der die Verpackung auch geöffnet wird. Es kann dadurch vorkommen, dass das Verschlusselement bei einem Öffnen der Verpackung ungewollt von der Verpackung gelöst wird, da beispielsweise der an der quer zur Oberseite verlaufenden Außenseite befindliche Teil des Verschlusselements keine ausreichende Haftkraft aufweist und sich somit das Verschlusselement vollständig von der Verpackung lösen kann. Ferner ist es auch möglich, dass das an der Oberseite angeordnete Verschlusselement bei einem Öffnen der Verpackung beschädigt wird, wie beispielsweise in Teile gerissen wird, eingerissen wird o. dgl., und dadurch ebenfalls eine zu geringe Haftfläche für ein sicheres Wiederverschließen der Verpackung zur Verfügung steht.

Aus CH 341 704 A und aus CN 108 438 360 A sind beispielsweise bereits Verschlussapplikationsvorrichtungen, insbesondere Klebestreifenapplikationsvorrichtungen, für Verpackungsmaschinen bekannt, wobei die bereits bekannten Verschlussapplikationsvorrichtungen zumindest eine Applikationseinheit aufweisen, die zumindest ein beweglich gelagertes Applikationselement umfasst, das dazu vorgesehen ist, zumindest ein Verschlusselement an einer Verpackung zu applizieren.

Die Aufgabe der Erfindung besteht insbesondere darin, eine gattungsgemäße Verschlussapplikationsvorrichtung, eine gattungsgemäße Verpackungsmaschine und/oder ein gattungsgemäßes Verfahren mit verbesserten Eigenschaften hinsichtlich einer prozesszeitoptimierten Applikation eines Verschlusselements, das ein sicheres Wiederverschließen einer Verpackung ermöglicht, bereitzustellen. Die Aufgabe wird erfindungsgemäß durch die Merkmale des Anspruchs 1, des Anspruchs 8 bzw. des Anspruchs 9 gelöst, während vorteilhafte Ausgestaltungen und Weiterbildungen der Erfindung den Unteransprüchen entnommen werden können.

### Offenbarung der Erfindung

Die Erfindung geht aus von einer Verschlussapplikationsvorrichtung, insbesondere von einer Klebestreifenapplikationsvorrichtung, für eine Verpackungsmaschine, mit zumindest einer Applikationseinheit, die zumindest ein beweglich, insbesondere drehbar, gelagertes Applikationselement, insbesondere ein Übergaberad oder eine Übergaberolle, umfasst, das dazu vorgesehen ist, zumindest ein Verschlusselement, insbesondere zumindest einen Klebestreifen, an einer Verpackung, insbesondere an einer Außenseite der Verpackung, zu applizieren.

Es wird vorgeschlagen, dass die Verschlussapplikationsvorrichtung zumindest eine Trenneinheit zu einem Trennen des Verschlusselements von einer Verschlusselementbahn, insbesondere von einer Klebestreifenbahn, und zumindest eine Reinigungseinheit, die zumindest ein Reinigungselement zur Reinigung eines Trennelements der Trenneinheit aufweist, das durch eine Bewegung des Trennelements entlang einer horizontal ausgerichteten Bewegungskomponente des Trennelements mit dem Reinigungselement in Kontakt bringbar ist, umfasst. Mittels der erfindungsgemäßen Ausgestaltung kann vorteilhaft eine lange Standzeit der Trenneinheit ermöglicht werden. Es können vorteilhaft Wartungs- und Servicekosten gering gehalten werden. Es kann vorteilhaft eine prozesszeitoptimierte Applikation eines Verschlusselements, das ein sicheres Wiederverschließen einer Verpackung ermöglicht, realisiert werden.

Vorzugsweise ist das Applikationselement, insbesondere zusammen mit weiteren Elementen und Einheiten der Verschlussapplikationsvorrichtung oder relativ zu den weiteren Elementen und Einheiten der Verschlussapplikationsvorrichtung, translatorisch entlang einer Applikationsbewegungsachse des Applikationselements beweglich gelagert, um das Verschlusselement an der Verpackung zu applizieren. Es ist jedoch auch denkbar, dass das Applikationselement, insbesondere alleine oder zusammen mit den weiteren Elementen und Einheiten der Verschlussapplikationsvorrichtung, zu einem Applizieren des Verschlusselements eine Überlagerung einer Rotations- und einer Translationsbewegung ausführen kann, wie beispielsweise eine Bewegung auf einer elliptischen Bahn o. dgl. Beispielsweise ist denkbar, dass das Applikationselement entlang der horizontalen Richtung federbelastet in Richtung der Verpackung beweglich gelagert ist und zugleich drehbar gelagert ist, so dass das Verschlusselement während eines Vorbeibewegens der Verpackung am Applikationselement auf die Verpackung aufbringbar ist, während das Applikationselement eine Wälzbewegung auf der Verpackung ausführt und beispielsweise gleichzeitig um eine geringe Strecke entgegen einer Federkraft einer Feder translatorisch bewegbar ist. Weitere, einem Fachmann als sinnvoll erscheinende Bewegungen des Applikationselements, bei denen zumindest eine Bewegungskomponente des Applikationselements zu einem Applizieren des Verschlusselements entlang der horizontalen Richtung ausgerichtet ist, sind ebenfalls denkbar. Das Applikationselement ist bevorzugt als Übergaberad, Übergaberolle, Übergabezylinder, Übergabewalze o. dgl. ausgebildet, mittels dessen das Verschlusselement an der Verpackung applizierbar ist.

Die Applikationsbewegungsachse verläuft vorzugsweise in einer sich zumindest im Wesentlichen parallel zu einer Standfläche zumindest eines Standfußes einer Rahmeneinheit der Verschlussapplikationsvorrichtung oder einer Rahmeneinheit einer die Verschlussapplikationsvorrichtung umfassenden Verpackungsmaschine erstreckenden Ebene. Unter "im Wesentlichen parallel" soll insbesondere eine Ausrichtung einer Richtung relativ zu einer Bezugsrichtung, insbesondere in einer Ebene, verstanden werden, wobei die Richtung gegenüber der Bezugsrichtung eine Abweichung insbesondere kleiner als 8°, vorteilhaft kleiner als 5° und besonders vorteilhaft kleiner als 2° aufweist. Bevorzugt sind mittels des Standfußes oder mehrerer Standfüße der Rahmeneinheit die Verschlussapplikationsvorrichtung oder die Verpackungsmaschine auf einem Untergrund, insbesondere auf einem Produktionshallenboden o. dgl., anordenbar, insbesondere angeordnet. Über den Standfuß oder die Standfüße sind Gewichtskräfte der Verschlussapplikationsvorrichtung oder der Verpackungsmaschine an dem Untergrund, insbesondere an dem Produktionshallenboden o. dgl., abstützbar.

Das Applikationselement ist vorzugsweise drehbar gelagert, insbesondere zusätzlich zur translatorisch beweglichen Lagerung entlang der Applikationsbewegungsachse. Bevorzugt umfasst das Applikationselement eine Rotationsachse, um die das Applikationselement drehbar gelagert ist. Die Rotationsachse des Applikationselements verläuft vorzugsweise quer, insbesondere zumindest im Wesentlichen senkrecht, zur Applikationsbewegungsachse. Der Ausdruck "im Wesentlichen senkrecht" soll insbesondere eine Ausrichtung einer Richtung relativ zu einer Bezugsrichtung definieren, wobei die Richtung und die Bezugsrichtung, insbesondere in einer Projektionsebene betrachtet, einen Winkel von 90° einschließen und der Winkel eine maximale Abweichung von insbesondere kleiner als 8°, vorteilhaft kleiner als 5° und besonders vorteilhaft kleiner als 2° aufweist. Bevorzugt verläuft die Rotationsachse des Applikationselements entlang einer vertikalen Richtung. Das Applikationselement ist vorzugsweise zu einer Aufnahme von mehr als einem, insbesondere bereits von einer Verschlusselementbahn abgetrennten, Verschlusselement vorgesehen. Unter "vorgesehen" soll insbesondere speziell eingerichtet, speziell ausgelegt und/oder speziell ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt. Bevorzugt umfasst das Applikationselement eine Vielzahl an, vorzugsweise entlang einer Umfangsrichtung des Applikationselements gleichmäßig verteilt angeordneten, Aufnahmebereichen, insbesondere Aufnahmeflächen, an denen, vorzugsweise jeweils, zumindest ein Verschlusselement zu einem Applizieren an der Verpackung zumindest temporär anordenbar ist. Das Applikationselement umfasst insbesondere mehr als zwei, bevorzugt mehr als vier, besonders bevorzugt mehr als sechs und ganz besonders bevorzugt genau zwölf Aufnahmebereiche. Die Aufnahmebereiche, insbesondere bezogen auf direkt benachbarte Aufnahmebereiche, sind vorzugsweise betrachtet entlang der Umfangsrichtung des Applikationselements relativ zueinander beabstandet. Bevorzugt begrenzen, insbesondere jeweils, zwei direkt benachbarte Aufnahmebereiche des Applikationselements einen/eine zwischen den direkt benachbarten Aufnahmebereichen des Applikationselements angeordneten/angeordnete Spalt/Nut des Applikationselements. Die Umfangsrichtung des Applikationselements verläuft bevorzugt in einer sich zumindest im Wesentlichen senkrecht zur Rotationsachse des Applikationselements erstreckenden Ebene.

Die Verschlussapplikationsvorrichtung umfasst bevorzugt zumindest eine Fixierungseinheit, die zu einer zumindest temporären Fixierung des Verschlusselements an dem Applikationselement, insbesondere an den Aufnahmebereichen des Applikationselements, vorgesehen ist. Die Fixierungseinheit ist vorzugsweise dazu vorgesehen, das Verschlusselement mittels einer form- und/oder kraftschlüssigen Verbindung und/oder mittels eines Vakuums an dem Applikationselement, insbesondere an den Aufnahmebereichen des Applikationselements, zumindest temporär zu fixieren. Die Fixierungseinheit umfasst vorzugsweise zumindest ein oder mehrere Nadelelement/e, das/die am Applikationselement angeordnet ist/sind, insbesondere beweglich am Applikationselement gelagert ist/sind. Vorzugsweise ist/sind das/die Nadelelement/e zu einer zumindest temporären Fixierung des Verschlusselements/der Verschlusselemente am Applikationselement, insbesondere an dem Aufnahmebereich des Applikationselements, vorgesehen. Das/die Nadelelement/e ist/sind bevorzugt am Aufnahmebereich des Applikationselements, insbesondere an den Aufnahmebereichen des Applikationselements, angeordnet. Bevorzugt erstreckt/erstrecken sich das/die Nadelelement/e quer, insbesondere zumindest im Wesentlichen senkrecht, zur Rotationsachse des Applikationselements und/oder zumindest im Wesentlichen parallel zu Flächennormalen der als Aufnahmeflächen ausgebildeten Aufnahmebereiche. Bevorzugt sind eine Vielzahl an Nadelelementen der Fixierungseinheit an jedem der Aufnahmebereiche des Applikationselements angeordnet. Es ist auch denkbar, dass die Fixierungseinheit alternativ oder zusätzlich zu den Nadelelementen ein oder mehrere anders geartetes/geartete Fixierungselement/e aufweist, die zu einer zumindest temporären Fixierung des Verschlusselements/der Verschlusselemente am Applikationselement, insbesondere an dem Aufnahmebereich des Applikationselements, mittels einer form- und/oder kraftschlüssigen Verbindung vorgesehen sind.

Bevorzugt umfasst die Fixierungseinheit, insbesondere alternativ oder zusätzlich zu den Nadelelementen, zumindest eine Druckquelle, insbesondere eine Fluidpumpe, zu einem Erzeugen eines Unterdrucks, eines Überdrucks und/oder eines Luftstoßes an dem Applikationselement, insbesondere an den Aufnahmebereichen des Applikationselements. Vorzugsweise weist die Fixierungseinheit eine oder mehrere Fluidöffnung/en auf, die mit der Druckquelle fluidtechnisch verbunden ist/sind und zu einem Einwirken auf das an dem Applikationselement zumindest temporär angeordneten Verschlusselement vorgesehen ist/sind. Die Fluidöffnung/en ist/sind bevorzugt an dem Applikationselement, insbesondere an dem Aufnahmebereich des Applikationselements, angeordnet. Vorzugsweise sind an dem Aufnahmebereich des Applikationselements, insbesondere an jedem der Aufnahmebereiche des Applikationselements, eine Vielzahl an Fluidöffnungen der Fixierungseinheit angeordnet. Die Fluidöffnung/en ist/sind bevorzugt dazu vorgesehen, ein Einwirken des mittels der Druckquelle erzeugten Unterdrucks, Überdrucks und/oder Luftstoßes auf das am Applikationselement, insbesondere am Aufnahmebereich des Applikationselements, angeordnete Verschlusselement zu ermöglichen. Vorzugsweise ist/sind die Fluidöffnung/en zu einer zumindest temporären Fixierung des Verschlusselements/der Verschlusselemente am Applikationselement, insbesondere an dem Aufnahmebereich des Applikationselements, durch ein Vakuum vorgesehen. Alternativ oder zusätzlich ist/sind die Fluidöffnung/en bevorzugt zumindest zu einem Unterstützen eines Ablösens, insbesondere von den Nadelelementen, und/oder zu einem Unterstützen eines Applizierens des Verschlusselements an der Verpackung durch einen Überdruck oder durch einen Luftstoß vorgesehen.

Das Verschlusselement ist vorzugsweise als Klebestreifen, insbesondere als Klebestreifen mit einer einseitigen Klebeschicht, ausgebildet. Bevorzugt ist das Verschlusselement zu einem Wiederverschließen der Verpackung nach einer Erstöffnung der Verpackung infolge eines Aufreißens oder eines Aufschneidens der Verpackung durch einen Endverbraucher vorgesehen. Es ist jedoch auch denkbar, dass das Verschlusselement eine andere, einem Fachmann als sinnvoll erscheinende Ausgestaltung aufweist, die geeignet ist, die Verpackung nach einer Erstöffnung der Verpackung, die bedingt ist durch ein Aufreißen oder ein Aufschneiden der Verpackung, wieder zu verschließen. Das Verschlusselement ist bevorzugt verschieden von einem Zipp-Verschluss oder von einem abnehmbaren Deckel ausgebildet, insbesondere nicht als Zipp-Verschluss und nicht als abnehmbarer Deckel ausgebildet. Die Verpackung, an der das Verschlusselement mittels der Verschlussapplikationsvorrichtung applizierbar ist, ist bevorzugt als Schlauchbeutel ausgebildet, der durch einen, einem Fachmann bereits bekannten Siegelvorgang nach einem Befüllen mit einem Konsumgut, wie beispielsweise Kaffee, Süßwaren o. dgl., verschlossen ist. Vorzugsweise ist bei einem Applizieren des Verschlusselements, insbesondere zuerst, zumindest ein Großteil des Verschlusselements mittels des Applikationselements an einer quer zu einer Oberseite der Verpackung verlaufenden Außenseite der Verpackung applizierbar, insbesondere bevor ein nicht an der Oberseite der Verpackung angeordneter Rest des Verschlusselements mittels eines Andrückelements, insbesondere eines Anrollelements, der Applikationseinheit an der Oberseite anordenbar, insbesondere anrollbar, ist.

Die Reinigungseinheit, insbesondere das Reinigungselement, ist vorzugsweise entlang einer zumindest im Wesentlichen parallel zu einer Haupterstreckungsebene einer Grundplatte der Verschlussapplikationsvorrichtung verlaufenden Richtung seitlich versetzt zur Trenneinheit angeordnet. Das Reinigungselement ist vorzugsweise als Abstreifer, insbesondere als Filzabstreifer ausgebildet. Es ist jedoch auch denkbar, dass das Reinigungselement eine andere, einem Fachmann als sinnvoll erscheinende Ausgestaltung aufweist, wie beispielsweise eine Ausgestaltung als Bürste o. dgl. Bevorzugt umfasst die Reinigungseinheit ein Fluidreservoir, das zu einem Tränken des Reinigungselements mit einem Fluid, insbesondere mit einem Öl, vorgesehen ist. Es ist jedoch auch denkbar, dass die Reinigungseinheit frei von dem Fluidreservoir ausgebildet ist und ein Tränken des Reinigungselements mit einem Fluid manuell durch einen Bediener erfolgen kann. Durch das Tränken des Reinigungselements mit einem Fluid kann vorteilhaft das Trennelement mit dem Fluid benetzt werden, um einem Anhaften von Verschlusselementrückständen an dem Trennelement entgegenzuwirken. Bevorzugt umfasst die Reinigungseinheit zumindest zwei relativ zueinander beweglich gelagerte Reinigungselemente. Vorzugsweise ist das Trennelement zu einem Reinigen durch eine Bewegung entlang der horizontalen Richtung und/oder entlang einer zumindest im Wesentlichen parallel zur Haupterstreckungsebene der Grundplatte verlaufenden Richtung zwischen die Reinigungselemente hinein und wieder heraus bewegbar. Die Reinigungselemente sind vorzugsweise jeweils mittels einer Federkraft eines Federelements der Reinigungseinheit federbelastet relativ zueinander beweglich gelagert. Bevorzugt sind die Federelemente derart angeordnet, dass die Reinigungselemente jeweils in Richtung des anderen Reinigungselements mit einer Federkraft beaufschlagbar sind. Vorzugsweise ist die Reinigungseinheit an der Grundplatte angeordnet. Die Reinigungselemente sind vorzugsweise relativ zueinander und relativ zur Grundplatte beweglich gelagert. Die Reinigungseinheit ist bevorzugt infolge einer Bewegung der Grundplatte zusammen mit der Trenneinheit und mit der Applikationseinheit entlang der horizontalen Richtung bewegbar.

Des Weiteren wird vorgeschlagen, dass die Verschlussapplikationsvorrichtung zumindest eine Grundplatte umfasst, an der zumindest die Applikationseinheit und die Trenneinheit angeordnet sind, wobei die Grundplatte entlang einer zumindest im Wesentlichen parallel zur Applikationsbewegungsachse der Applikationseinheit verlaufenden Richtung, insbesondere translatorisch, beweglich gelagert ist. Vorzugsweise ist die Grundplatte entlang der horizontalen Richtung translatorisch beweglich gelagert. Vorzugsweise umfasst die Verschlussapplikationsvorrichtung eine Lagereinheit, insbesondere eine zumindest eine Führungsschiene und zumindest einen Führungsschlitten umfassende Lagereinheit, mittels derer die Grundplatte translatorisch beweglich gelagert ist. Es ist jedoch auch denkbar, dass die Grundplatte alternativ oder zusätzlich rotatorisch in einer sich horizontal erstreckenden Ebene schwenkbar gelagert ist. Vorzugsweise ist die Rotationsachse des Applikationselements in Bezug auf die Grundplatte ortsfest an der Grundplatte angeordnet. Bevorzugt ist das Applikationselement infolge einer Bewegung der Grundplatte translatorisch entlang der horizontalen Richtung beweglich, um das Verschlusselement an der Verpackung zu applizieren. Vorzugsweise sind zumindest die Trenneinheit und die Applikationseinheit gemeinsam infolge einer Bewegung der Grundplatte entlang der horizontalen Richtung bewegbar. Es ist denkbar, dass weitere Elemente und Einheiten der Verschlussapplikationsvorrichtung an der Grundplatte angeordnet sind und infolge einer Bewegung der Grundplatte zusammen mit der Trenneinheit sowie der Applikationseinheit translatorisch entlang der horizontalen Richtung beweglich sind. Beispielsweise ist denkbar, dass die Verschlussapplikationsvorrichtung zumindest eine Vorzugseinheit, zumindest eine Antriebseinheit, zumindest eine Reinigungseinheit und/oder weitere Einheiten umfasst, die an der Grundplatte angeordnet sind und infolge einer Bewegung der Grundplatte zusammen mit der Trenneinheit sowie der Applikationseinheit translatorisch entlang der horizontalen Richtung beweglich sind. Die Verschlussapplikationsvorrichtung umfasst bevorzugt zumindest eine Halteeinheit zu einer Aufnahme der Verschlusselementbahn, insbesondere in Form einer Rolle. Die Halteeinheit umfasst bevorzugt zumindest ein drehbar gelagertes Halteelement, an dem die Verschlusselementbahn anordenbar ist, insbesondere um während eines Produktionsprozesses abgerollt zu werden. Das Halteelement weist vorzugsweise eine kreiszylindrische Ausgestaltung auf. Eine Rotationsachse des Halteelements verläuft bevorzugt quer, insbesondere zumindest im Wesentlichen senkrecht, zur Applikationsbewegungsachse. Vorzugsweise verläuft die Rotationsachse des Halteelements entlang der vertikalen Richtung. Mittels der erfindungsgemäßen Ausgestaltung kann vorteilhaft eine konstruktiv einfache Umsetzung einer Art liegenden Konstruktion der Verschlussapplikationsvorrichtung erreicht werden. Es kann vorteilhaft eine vertikal kompakt bauende Verschlussapplikationsvorrichtung realisiert werden. Es kann vorteilhaft eine prozesszeitoptimierte Applikation eines Verschlusselements, das ein sicheres Wiederverschließen einer Verpackung ermöglicht, realisiert werden. Es kann konstruktiv einfach eine Applikation eines Großteils des Verschlusselements an einer quer zu einer Oberseite der Verpackung verlaufenden Außenseite der Verpackung realisiert werden, wobei vorteilhaft ein geringer Anteil des Verschlusselements an der Oberseite angeordnet, insbesondere angerollt, werden kann. Es kann vorteilhaft durch die größtenteils seitliche Applikation des Verschlusselements an der Verpackung eine geringe Beschädigungsgefahr des Verschlusselements bei einem Öffnen der Verpackung ermöglicht werden, so dass vorteilhaft ein sicheres Wiederverschließen der Verpackung mittels des Verschlusselements nach einer Erstöffnung der Verpackung ermöglicht werden kann.

Ferner wird vorgeschlagen, dass die Verschlussapplikationsvorrichtung zumindest eine, insbesondere die bereits zuvor genannte, entlang einer zumindest im Wesentlichen parallel zur Applikationsbewegungsachse der Applikationseinheit verlaufenden Richtung beweglich gelagerte Grundplatte umfasst, die eine horizontal ausgerichtete Haupterstreckungsebene aufweist, wobei eine, insbesondere die bereits zuvor genannte, als Rotationsachse ausgebildete Bewegungsachse des Applikationselements quer, insbesondere zumindest im Wesentlichen senkrecht, zur Haupterstreckungsebene der Grundplatte verläuft. Unter einer "Haupterstreckungsebene" eines Elements oder einer Einheit soll insbesondere eine Ebene verstanden werden, welche parallel zu einer größten Seitenfläche eines kleinsten gedachten Quaders ist, welcher das Element oder die Einheit gerade noch vollständig umschließt, und insbesondere durch den Mittelpunkt des Quaders verläuft. Die Haupterstreckungsebene der Grundplatte ist bevorzugt zumindest im Wesentlichen parallel zur horizontalen Richtung ausgerichtet. Bevorzugt umfasst die Verschlussapplikationsvorrichtung zumindest eine Grundplattenantriebseinheit, die zu einer Bewegung der Grundplatte entlang der horizontalen Richtung vorgesehen ist. Die Grundplattenantriebseinheit umfasst vorzugsweise einen Motor, wie beispielsweise einen Elektromotor, einen Pneumatikmotor o. dgl. und zumindest ein Verbindungselement, das den Motor zu einer Einwirkung von Antriebskräften auf die Grundplatte mit der Grundplatte verbindet. Das Verbindungselement ist bevorzugt als Zug- und Druckstange ausgebildet. Es ist jedoch auch denkbar, dass das Verbindungselement eine andere, einem Fachmann als sinnvoll erscheinende Ausgestaltung aufweist. Vorzugsweise ist das Verbindungselement mit einem Ende mit einem drehfest mit einer Antriebswelle der Grundplattenantriebseinheit verbundenen Exzenter der Grundplattenantriebseinheit verbunden und mit einem weiteren Ende mit einem an der Grundplatte fixierten Bolzen der Grundplattenantriebseinheit verbunden. Die Grundplattenantriebseinheit ist vorzugsweise als eine Exzenterantriebseinheit ausgebildet. Es ist jedoch auch denkbar, dass die Grundplattenantriebseinheit eine andere, einem Fachmann als sinnvoll erscheinende Ausgestaltung aufweist, wie beispielsweise eine Ausgestaltung als Linearantriebseinheit o. dgl. Mittels der erfindungsgemäßen Ausgestaltung kann konstruktiv einfach eine Applikation eines Großteils des Verschlusselements an einer quer zu einer Oberseite der Verpackung verlaufenden Außenseite der Verpackung realisiert werden, wobei vorteilhaft ein geringer Anteil des Verschlusselements an der Oberseite angeordnet, insbesondere angerollt, werden kann. Es kann vorteilhaft eine prozesszeitoptimierte Applikation eines Verschlusselements, das ein sicheres Wiederverschließen einer Verpackung ermöglicht, realisiert werden. Ferner kann vorteilhaft eine vertikal kompakt bauende Verschlussapplikationsvorrichtung realisiert werden.

Des Weiteren wird vorgeschlagen, dass eine als Rotationsachse ausgebildete Bewegungsachse der Trenneinheit, insbesondere eines Grundkörpers der Trenneinheit, quer, insbesondere zumindest im Wesentlichen senkrecht, zur Haupterstreckungsebene der Grundplatte verläuft. Mittels der erfindungsgemäßen Ausgestaltung kann vorteilhaft eine prozesszeitoptimierte Applikation eines Verschlusselements, das ein sicheres Wiederverschließen einer Verpackung ermöglicht, realisiert werden. Ferner kann vorteilhaft eine vertikal kompakt bauende Verschlussapplikationsvorrichtung realisiert werden.

Zudem wird vorgeschlagen, dass das Trennelement entlang und/oder um zumindest zwei, insbesondere quer zueinander verlaufende, Bewegungsachsen der Trenneinheit beweglich gelagert ist, wobei zumindest eine der zwei Bewegungsachsen horizontal ausgerichtet ist. Das Trennelement ist vorzugsweise als Klinge ausgebildet, die eine Schneidkante aufweist. Vorzugsweise umfasst die Trenneinheit einen drehbar gelagerten Grundkörper, an dem das Trennelement angeordnet ist, insbesondere beweglich gelagert ist. Das Trennelement ist bevorzugt relativ zum Grundkörper beweglich am Grundkörper gelagert. Das Trennelement ist vorzugsweise mittels einer Parallelogrammführung der Trenneinheit beweglich am Grundkörper gelagert. Das Trennelement ist, insbesondere mittels der Parallelogrammführung, entlang der horizontalen Richtung relativ zum Grundkörper beweglich gelagert. Es ist jedoch auch denkbar, dass die Trenneinheit einen anderen, einem Fachmann als sinnvoll erscheinenden Bewegungsmechanismus aufweist, mittels dessen das Trennelement relativ zum Grundkörper entlang der horizontalen Richtung beweglich gelagert ist, wie beispielsweise mittels einer Linearführung, wobei das Trennelement beispielsweise mittels eines Nockens betätigbar ist, um entlang der horizontalen Richtung bewegt zu werden, beispielsweise mittels eines Linearantriebs, an dem das Trennelement direkt angeordnet ist, um entlang der horizontalen Richtung bewegt zu werden o. dgl. Die Trenneinheit umfasst bevorzugt eine Vielzahl an Trennelementen, die am Grundkörper angeordnet sind, insbesondere beweglich gelagert sind. Vorzugsweise sind die Trennelemente entlang der Umfangsrichtung des Grundkörpers gleichmäßig verteilt am Grundkörper angeordnet, insbesondere gemäß einer sechszähligen Drehsymmetrie. Insbesondere ist eine bewegliche Lagerung der Vielzahl an Trennelementen bei allen Trennelementen analog ausgestaltet. Es ist jedoch auch denkbar, dass eine bewegliche Lagerung der einzelnen Trennelemente unterschiedliche Ausgestaltungen aufweist, wie beispielsweise bei einem Trennelement eine Ausgestaltung als Parallelogrammführung, bei einem weiteren Trennelement eine Ausgestaltung als Linearantrieb, bei einem zusätzlichen Trennelement als Nockenantrieb o. dgl. Vorzugsweise verläuft eine Rotationsachse des Grundkörpers quer, insbesondere zumindest im Wesentlichen senkrecht, zur Applikationsbewegungsachse und/oder zur Haupterstreckungsebene der Grundplatte. Eine oder mehrere Bewegungsachsen der Parallelogrammführung verlaufen vorzugsweise quer, insbesondere zumindest im Wesentlichen senkrecht, zur Rotationsachse des Grundkörpers und/oder zumindest im Wesentlichen parallel zur Haupterstreckungsebene der Grundplatte. Bevorzugt bildet zumindest eine Bewegungsachse der Parallelogrammführung eine der zwei Bewegungsachsen, insbesondere die horizontal ausgerichtete, Bewegungsachse der Trenneinheit entlang und/oder um die das Trennelement beweglich gelagert ist. Die Rotationsachse des Grundkörpers bildet vorzugsweise eine der zwei Bewegungsachsen, insbesondere die nicht horizontal ausgerichtete, Bewegungsachse der Trenneinheit entlang und/oder um die das Trennelement beweglich gelagert ist. Bevorzugt ist das Trennelement, insbesondere die Vielzahl an Trennelementen, zusätzlich zu einer beweglichen Lagerung infolge der beweglichen Lagerung der Grundplatte entlang der horizontalen Richtung um die zwei Bewegungsachsen der Trenneinheit bewegbar, insbesondere relativ zur Grundplatte. Der Grundkörper mit dem zumindest einen daran angeordneten Trennelement, insbesondere mit der Vielzahl an dem Grundkörper angeordneten Trennelementen, bildet bevorzugt ein Messerrad der Verschlussapplikationsvorrichtung. Mittels der erfindungsgemäßen Ausgestaltung kann vorteilhaft eine Schneidbewegung in Form einer Überlagerung von zwei quer zueinander verlaufenden Bewegungen, des Trennelements realisiert werden, um eine zuverlässige Trennung des Verschlusselements von der Verschlusselementbahn zu ermöglichen und/oder um eine Anhaftungswahrscheinlichkeit von Rückständen des Verschlusselements an dem Trennelement gering zu halten. Es kann vorteilhaft eine prozesszeitoptimierte Applikation eines Verschlusselements, das ein sicheres Wiederverschließen einer Verpackung ermöglicht, realisiert werden.

Weiterhin wird vorgeschlagen, dass die Trenneinheit zumindest das bereits zuvor genannte Trennelement und einen Antrieb zu einer Bewegung des Trennelements umfasst, wobei der Antrieb, insbesondere zusätzlich, zu einer Bewegung zumindest eines Andrückelements, insbesondere eines Anrollelements, der Applikationseinheit vorgesehen ist. Der Antrieb der Trenneinheit umfasst vorzugsweise einen Motor, insbesondere einen Elektromotor oder einen Pneumatikmotor, und zumindest einen Kipphebel zu einer Betätigung des Trennelements, insbesondere der Vielzahl an Trennelementen, und des Andrückelements. Der Antrieb der Trenneinheit ist bevorzugt als Kipphebelantriebseinheit ausgebildet. Es ist jedoch auch denkbar, dass der Antrieb der Trenneinheit eine andere, einem Fachmann als sinnvoll erscheinende Ausgestaltung aufweist, wie beispielsweise eine Ausgestaltung als Exzenterantrieb o. dgl. Eine Kippachse des Kipphebels verläuft vorzugsweise zumindest im Wesentlichen parallel zur Haupterstreckungsebene der Grundplatte. Der Kipphebel ist bevorzugt dazu vorgesehen, zumindest ein Betätigungselement der Trenneinheit, das mit dem Trennelement gekoppelt ist, entlang einer vertikalen Richtung zu bewegen, wodurch das Trennelement infolge der Parallelogrammführung ebenfalls in vertikaler Richtung und zusätzlich in horizontaler Richtung bewegbar ist. Vorzugsweise ist der Kipphebel, insbesondere zusätzlich, dazu vorgesehen, zumindest ein Betätigungselement der Applikationseinheit zu bewegen, wodurch das Andrückelement zumindest in vertikaler Richtung bewegbar ist. Andere, einem Fachmann als sinnvoll erscheinende Bewegungskopplungen des Kipphebels mit der Trenneinheit und/oder der Applikationseinheit sind ebenfalls denkbar. Mittels der erfindungsgemäßen Ausgestaltung kann vorteilhaft eine Nutzung eines Antriebs zur Betätigung von verschiedenen Einheiten ermöglicht werden. Es kann vorteilhaft eine prozesszeitoptimierte Applikation eines Verschlusselements, das ein sicheres Wiederverschließen einer Verpackung ermöglicht, realisiert werden. Es kann konstruktiv einfach eine Applikation eines Großteils des Verschlusselements an einer quer zu einer Oberseite der Verpackung verlaufenden Außenseite der Verpackung realisiert werden. Ferner kann vorteilhaft eine vertikal kompakt bauende Verschlussapplikationsvorrichtung realisiert werden. Zudem kann vorteilhaft ein ressourcenschonender Produktionsprozess ermöglicht werden.

Des Weiteren wird vorgeschlagen, dass eine, insbesondere die bereits zuvor genannte, Applikationsbewegungsachse der Applikationseinheit, entlang derer zumindest das Applikationselement zu einem Applizieren des Verschlusselements, insbesondere translatorisch, beweglich ist, horizontal ausgerichtet ist. Mittels der erfindungsgemäßen Ausgestaltung kann vorteilhaft eine prozesszeitoptimierte Applikation eines Verschlusselements, das ein sicheres Wiederverschließen einer Verpackung ermöglicht, realisiert werden. Es kann konstruktiv einfach eine Applikation eines Großteils des Verschlusselements an einer quer zu einer Oberseite der Verpackung verlaufenden Außenseite der Verpackung realisiert werden, wobei vorteilhaft ein geringer Anteil des Verschlusselements an der Oberseite angeordnet, insbesondere angerollt, werden kann. Es kann vorteilhaft durch die größtenteils seitliche Applikation des Verschlusselements an der Verpackung eine geringe Beschädigungsgefahr des Verschlusselements bei einem Öffnen der Verpackung ermöglicht werden, so dass vorteilhaft ein sicheres Wiederverschließen der Verpackung mittels des Verschlusselements nach einer Erstöffnung der Verpackung ermöglicht werden kann. Ferner kann vorteilhaft eine vertikal kompakt bauende Verschlussapplikationsvorrichtung realisiert werden. Zudem kann vorteilhaft ein ressourcenschonender Produktionsprozess ermöglicht werden, da das Verschlusselement durch die erfindungsgemäße Verschlussapplikationsvorrichtung derart von einer Verschlusselementbahn trennbar ist, dass eine maximale Länge des Verschlusselements einer maximalen Breite der Verschlusselementbahn entspricht, so dass aus einer einzelnen Verschlusselementbahn, insbesondere aus einer auf einer Rolle angeordneten Verschlusselementbahn, vorteilhaft eine hohe Anzahl an Verschlusselementen erstellt werden können, insbesondere im Vergleich zu bereits bekannten Verschlussapplikationsvorrichtungen, bei denen eine maximale Länge des Verschlusselements durch eine Abzugslänge des Verschlusselements von der Verschlusselementbahn abhängt bzw. einstellbar ist. Dies führt vorteilhaft auch zu einer geringen Anzahl an Maschinenstopps zu einem Austausch von Verschlusselementbahnen.

Ferner wird eine Verpackungsmaschine mit zumindest einer erfindungsgemäßen Verschlussapplikationsvorrichtung vorgeschlagen. Die Verpackungsmaschine kann weitere, einem Fachmann als sinnvoll erscheinende Vorrichtungen und/oder Einheiten umfassen, die zu einem Verpacken von Produkten, insbesondere von Lebensmitteln, nutzbar sind. Die Verpackungsmaschine ist vorzugsweise zu einer Verpackung und/oder Umverpackung von Lebensmitteln vorgesehen. Die Verpackungsmaschine kann somit zusätzlich zur Verschlussapplikationsvorrichtung eine Vielzahl an weiteren Vorrichtungen und/oder Einheiten aufweisen, die ein Fachmann für sinnvoll erachtet, wie beispielsweise eine Schlauchbeutelvorrichtung, eine Schneidvorrichtung, eine Abfüllvorrichtung, eine Sterilisationsvorrichtung, eine Verschlussvorrichtung, eine Umverpackungsvorrichtung o. dgl. Vorzugsweise umfasst die Verpackungsmaschine und/oder die Verschlussapplikationsvorrichtung zumindest eine Steuer- oder Regeleinheit zu einem Steuern oder Regeln der einzelnen Einheiten und/oder Vorrichtungen. Unter einer "Steuer- oder Regeleinheit" soll insbesondere eine Einheit mit zumindest einer Steuerelektronik verstanden werden. Unter einer "Steuerelektronik" soll insbesondere eine Einheit mit einer Prozessoreinheit und mit einer Speichereinheit sowie mit einem in der Speichereinheit gespeicherten Betriebsprogramm verstanden werden. Mittels der erfindungsgemäßen Ausgestaltung kann vorteilhaft eine prozesszeitoptimierte Applikation eines Verschlusselements, das ein sicheres Wiederverschließen einer Verpackung ermöglicht, realisiert werden. Es kann konstruktiv einfach eine Applikation eines Großteils des Verschlusselements an einer quer zu einer Oberseite der Verpackung verlaufenden Außenseite der Verpackung realisiert werden, wobei vorteilhaft ein geringer Anteil des Verschlusselements an der Oberseite angeordnet, insbesondere angerollt, werden kann. Es kann vorteilhaft durch die größtenteils seitliche Applikation des Verschlusselements an der Verpackung eine geringe Beschädigungsgefahr des Verschlusselements bei einem Öffnen der Verpackung ermöglicht werden, so dass vorteilhaft ein sicheres Wiederverschließen der Verpackung mittels des Verschlusselements nach einer Erstöffnung der Verpackung ermöglicht werden kann. Ferner kann vorteilhaft eine vertikal kompakt bauende Verschlussapplikationsvorrichtung realisiert werden. Zudem kann vorteilhaft ein ressourcenschonender Produktionsprozess ermöglicht werden, da das Verschlusselement durch die erfindungsgemäße Verschlussapplikationsvorrichtung derart von einer Verschlusselementbahn trennbar ist, dass eine maximale Länge des Verschlusselements einer maximalen Breite der Verschlusselementbahn entspricht, so dass aus einer einzelnen Verschlusselementbahn, insbesondere aus einer auf einer Rolle angeordneten Verschlusselementbahn, vorteilhaft eine hohe Anzahl an Verschlusselementen erstellt werden können, insbesondere im Vergleich zu bereits bekannten Verschlussapplikationsvorrichtungen, bei denen eine maximale Länge des Verschlusselements durch eine Abzugslänge des Verschlusselements von der Verschlusselementbahn abhängt bzw. einstellbar ist. Dies führt vorteilhaft auch zu einer geringen Anzahl an Maschinenstopps zu einem Austausch von Verschlusselementbahnen.

Zudem geht die Erfindung aus von einem Verfahren zu einer Applikation eines, insbesondere des bereits zuvor genannten, Verschlusselements, insbesondere eines Klebestreifens, an einer Verpackung, insbesondere an einer Lebensmittelverpackung, mittels einer Verschlussapplikationsvorrichtung, insbesondere mittels einer erfindungsgemäßen Verschlussapplikationsvorrichtung. Es wird vorgeschlagen, dass in zumindest einem Verfahrensschritt zumindest ein, insbesondere das bereits zuvor genannte, Trennelement einer, insbesondere der bereits zuvor genannten, Trenneinheit der Verschlussapplikationsvorrichtung durch eine Bewegung des Trennelements entlang einer horizontal ausgerichteten Bewegungskomponente des Trennelements mit zumindest einem Reinigungselement einer Reinigungseinheit der Verschlussapplikationsvorrichtung in Kontakt gebracht wird, insbesondere um das Trennelement mittels des Reinigungselements zu reinigen. Bevorzugt wird in zumindest einem Verfahrensschritt zumindest ein, insbesondere das bereits zuvor genannte, Applikationselement einer, insbesondere die bereits zuvor genannte, Applikationseinheit der Verschlussapplikationsvorrichtung zu einem Applizieren des Verschlusselements an der Verpackung, insbesondere translatorisch, entlang einer horizontal ausgerichteten Richtung bewegt. Mittels der erfindungsgemäßen Ausgestaltung kann vorteilhaft eine prozesszeitoptimierte Applikation eines Verschlusselements, das ein sicheres Wiederverschließen einer Verpackung ermöglicht, realisiert werden. Es kann vorteilhaft durch die größtenteils seitliche Applikation des Verschlusselements an der Verpackung eine geringe Beschädigungsgefahr des Verschlusselements bei einem Öffnen der Verpackung ermöglicht werden, so dass vorteilhaft ein sicheres Wiederverschließen der Verpackung mittels des Verschlusselements nach einer Erstöffnung der Verpackung ermöglicht werden kann.

Des Weiteren wird vorgeschlagen, dass in zumindest einem Verfahrensschritt ein, insbesondere das bereits zuvor genannte, Applikationselement zumindest zusammen mit dem Trennelement der Trenneinheit der Verschlussapplikationsvorrichtung entlang der horizontal ausgerichteten Richtung bewegt wird, insbesondere dadurch, dass das Applikationselement und das Trennelement an einer horizontal beweglich gelagerten Grundplatte der Verschlussapplikationsvorrichtung angeordnet sind. Mittels der erfindungsgemäßen Ausgestaltung kann vorteilhaft eine prozesszeitoptimierte Applikation eines Verschlusselements, das ein sicheres Wiederverschließen einer Verpackung ermöglicht, realisiert werden. Es kann eine einfach umzusetzende Applikation eines Großteils des Verschlusselements an einer quer zu einer Oberseite der Verpackung verlaufenden Außenseite der Verpackung realisiert werden. Es kann vorteilhaft durch die größtenteils seitliche Applikation des Verschlusselements an der Verpackung eine geringe Beschädigungsgefahr des Verschlusselements bei einem Öffnen der Verpackung ermöglicht werden, so dass vorteilhaft ein sicheres Wiederverschließen der Verpackung mittels des Verschlusselements nach einer Erstöffnung der Verpackung ermöglicht werden kann.

Die erfindungsgemäße Verschlussapplikationsvorrichtung, die erfindungsgemäße Verpackungsmaschine und/oder das erfindungsgemäße Verfahren sollen/soll hierbei nicht auf die oben beschriebene Anwendung und Ausführungsform beschränkt sein. Insbesondere können/kann die erfindungsgemäße Verschlussapplikationsvorrichtung, die erfindungsgemäße Verpackungsmaschine und/oder das erfindungsgemäße Verfahren zu einer Erfüllung einer hierin beschriebenen Funktionsweise eine von einer hierin genannten Anzahl von einzelnen Elementen, Bauteilen und Einheiten sowie Verfahrensschritten abweichende Anzahl aufweisen. Zudem sollen bei den in dieser Offenbarung angegebenen Wertebereichen auch innerhalb der genannten Grenzen liegende Werte als offenbart und als beliebig einsetzbar gelten. Zudem sollen die zur erfindungsgemäßen Verschlussapplikationsvorrichtung und/oder zur erfindungsgemäßen Verpackungsmaschine beschriebenen Merkmale und Funktionen analog auch für das erfindungsgemäße Verfahren gelten.

### Zeichnungen

Weitere Vorteile ergeben sich aus der folgenden Zeichnungsbeschreibung. In den Zeichnungen ist ein Ausführungsbeispiel der Erfindung dargestellt. Die Zeichnungen, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: Eine erfindungsgemäße Verpackungsmaschine mit einer erfindungsgemäßen Verschlussapplikationsvorrichtung in einer schematischen Darstellung,
- Fig. 2: eine perspektivische Ansicht der erfindungsgemäßen Verschlussapplikationsvorrichtung in einer schematischen Darstellung,
- Fig. 3: eine Detailansicht der erfindungsgemäßen Verschlussapplikationsvorrichtung im Bereich einer Trenneinheit und einer Applikationseinheit der erfindungsgemäßen Verschlussapplikationsvorrichtung in einer schematischen Darstellung,
- Fig. 4: eine Detailansicht einer Reinigungseinheit der erfindungsgemäßen Verschlussapplikationsvorrichtung in einer schematischen Darstellung und
- Fig. 5: einen Verfahrensablauf eines erfindungsgemäßen Verfahrens zu einer Applikation eines Verschlusselements, insbesondere eines Klebestreifens, an einer Verpackung, mittels einer Verschlussapplikationsvorrichtung in einer schematischen Darstellung.

### Beschreibung des Ausführungsbeispiels

Figur 1 zeigt eine Verpackungsmaschine 12 mit zumindest einer Verschlussapplikationsvorrichtung 10 zu einer Applikation eines Verschlusselements 18 (vgl. Figuren 2 und 3), insbesondere eines Klebestreifens, an einer Verpackung 20 (in Figur 2 lediglich gestrichelt dargestellt), insbesondere an einer Lebensmittelverpackung. Die Verpackungsmaschine 12 ist bevorzugt zu einem Verpacken und/oder zu einem Abfüllen von Produkten, insbesondere Lebensmitteln, wie beispielsweise Kaffee, Süßwaren o. dgl., vorgesehen. Die Verpackungsmaschine 12 kann beispielsweise als eine Lebensmittelverpackungsmaschine, als eine Lebensmittelabfüllmaschine o. dgl. ausgebildet sein. Die Verpackungsmaschine 12 kann weitere, einem Fachmann als sinnvoll erscheinende Vorrichtungen und/oder Einheiten aufweisen, die zu einem Herstellen, Verarbeiten und/oder zu einem Verpacken und/oder zu einem Abfüllen von Produkten, insbesondere Lebensmitteln, Verwendung finden, wie beispielsweise eine Schlauchbeutelvorrichtung, eine Schneidvorrichtung, eine Abfüllvorrichtung, eine Sterilisationsvorrichtung, eine Verschlussvorrichtung, eine Umverpackungsvorrichtung o. dgl. Die Verpackungsmaschine 12 kann Teil einer Produktionslinie sein, die zu einer Herstellung und zu einem Verpacken von Produkten vorgesehen ist oder die Verpackungsmaschine 12 ist eine eigenständige Maschine, die nur zu einem Verpacken und/oder Abfüllen von Produkten vorgesehen ist. Die Produkte, die mittels der Verpackungsmaschine 12 verarbeitbar sind, sind bevorzugt Lebensmittel, wie beispielsweise Kaffee, Süßwaren o. dgl. Vorzugsweise ist die Verpackungsmaschine 12 zumindest zu einem Befüllen von als Schlauchbeuteln ausgebildeten Verpackungen 20 mit Lebensmitteln vorgesehen. Die Verpackungsmaschine 12 umfasst vorzugsweise eine Fördervorrichtung (hier nicht näher dargestellt), insbesondere Transportbandvorrichtung o. dgl., um das/die Produkte zu einzelnen Bearbeitungsstationen der Verpackungsmaschine 12 zu fördern. Vorzugsweise umfasst die Verpackungsmaschine 12 und/oder die Verschlussapplikationsvorrichtung 10 zumindest eine Steuer- oder Regeleinheit 58 zu einem Steuern oder Regeln der einzelnen Einheiten und/oder Vorrichtungen der Verpackungsmaschine 12 und/oder der Verschlussapplikationsvorrichtung 10.

Figur 2 zeigt eine perspektivische Ansicht der Verschlussapplikationsvorrichtung 10. Die Verschlussapplikationsvorrichtung 10 ist bevorzugt als Klebestreifenapplikationsvorrichtung ausgebildet. Die Verschlussapplikationsvorrichtung 10 für die Verpackungsmaschine 12 umfasst zumindest eine Applikationseinheit 14, die zumindest ein beweglich, insbesondere drehbar, gelagertes Applikationselement 16, insbesondere ein Übergaberad oder eine Übergaberolle, aufweist, das dazu vorgesehen ist, zumindest das Verschlusselement 18, insbesondere zumindest einen Klebestreifen, an der Verpackung 20, insbesondere an einer Außenseite der Verpackung 20, zu applizieren. Eine Applikationsbewegungsachse 22 der Applikationseinheit 14, entlang derer zumindest das Applikationselement 16 zu einem Applizieren des Verschlusselements 18 an der Verpackung 20, insbesondere translatorisch, beweglich ist, ist horizontal ausgerichtet. Die Applikationsbewegungsachse 22 verläuft vorzugsweise in einer sich zumindest im Wesentlichen parallel zu einer Standfläche 66 zumindest eines Standfußes 68 einer Rahmeneinheit 70 der Verschlussapplikationsvorrichtung 10 oder einer Rahmeneinheit 70 der die Verschlussapplikationsvorrichtung 10 umfassenden Verpackungsmaschine 12 erstreckenden Ebene (vgl. Figur 1).

Die Verschlussapplikationsvorrichtung 10 umfasst bevorzugt zumindest eine Halteeinheit 60 zu einer Aufnahme zumindest einer Verschlusselementbahn 26, insbesondere in Form einer Rolle. Die Verschlusselementbahn 26 ist vorzugsweise als Klebestreifenbahn, insbesondere als Klebestreifenrolle, ausgebildet. Die Halteeinheit 60 umfasst bevorzugt zumindest ein drehbar gelagertes Halteelement 62, an dem die Verschlusselementbahn 26 zu einer Verarbeitung mittels der Verschlussapplikationsvorrichtung 10 anordenbar ist, insbesondere um während eines Produktionsprozesses abgerollt zu werden. Eine Rotationsachse 64 des Halteelements 62 verläuft bevorzugt quer, insbesondere zumindest im Wesentlichen senkrecht, zur Applikationsbewegungsachse 22. Vorzugsweise verläuft die Rotationsachse 64 des Halteelements 62 entlang einer vertikalen Richtung 72. Die Halteeinheit 60 kann eine Vielzahl an Halteelementen 62 zu einer Aufnahme von jeweils einer Verschlusselementbahn 26 aufweisen. Das Verschlusselement 18 wird, insbesondere wie dies dem Fachmann bereits bekannt ist, zu einem Applizieren an der Verpackung 20 von der Verschlusselementbahn 26 streifenförmig abgetrennt. Bevorzugt ist das Verschlusselement 18 durch die Verschlussapplikationsvorrichtung 10 derart von einer Verschlusselementbahn 26 trennbar, dass eine maximale Länge des an der Verpackung 20 zu applizierenden Verschlusselements 18 einer maximalen Breite der Verschlusselementbahn 26 entspricht, so dass aus einer einzelnen Verschlusselementbahn 26 vorteilhaft eine hohe Anzahl an Verschlusselementen 18 erstellt werden können.

Vorzugsweise ist das Applikationselement 16, insbesondere zusammen mit weiteren Elementen und Einheiten der Verschlussapplikationsvorrichtung 10 oder relativ zu den weiteren Elementen und Einheiten der Verschlussapplikationsvorrichtung 10, translatorisch entlang der Applikationsbewegungsachse 22 beweglich gelagert, um das Verschlusselement 18 an der Verpackung 20 zu applizieren. Es ist jedoch auch denkbar, dass das Applikationselement 16, insbesondere alleine oder zusammen mit den weiteren Elementen und Einheiten der Verschlussapplikationsvorrichtung 10, zu einem Applizieren des Verschlusselements 18 eine Überlagerung einer Rotations- und einer Translationsbewegung ausführen kann, wie beispielsweise eine Bewegung auf einer elliptischen Bahn o. dgl. Beispielsweise ist auch denkbar, dass das Applikationselement 16 entlang einer horizontalen Richtung 30 federbelastet in Richtung der Verpackung 20 beweglich gelagert ist und zugleich drehbar gelagert ist, so dass das Verschlusselement 18 während eines Vorbeibewegens der Verpackung 20 am Applikationselement 16 auf die Verpackung 20 aufbringbar ist, während das Applikationselement 16 eine Wälzbewegung auf der Verpackung 20 ausführt und beispielsweise gleichzeitig um eine geringe Strecke entgegen einer Federkraft einer Feder translatorisch bewegbar ist. Weitere, einem Fachmann als sinnvoll erscheinende Bewegungen des Applikationselements 16, bei denen zumindest eine Bewegungskomponente des Applikationselements 16 zu einem Applizieren des Verschlusselements 18 entlang der horizontalen Richtung 30 ausgerichtet ist, sind ebenfalls denkbar. Bevorzugt erfolgt ein Applizieren des Verschlusselements 18 an der Verpackung 20 mittels des Applikationselements 16 durch eine reine translatorische Bewegung des Applikationselements 16 entlang der horizontalen Richtung 30. Insbesondere erfolgt eine Drehbewegung des Applikationselements 16 nach einem Applizieren des Verschlusselements 18 an der Verpackung 20, insbesondere um ein weiteres Verschlusselement 18, das an dem Applikationselement 16 angeordnet ist, in eine Applikationsposition zu bewegen, um das weitere Verschlusselement 18 an einer nachfolgenden Verpackung 20 zu applizieren. Ein Applikationsprozess der Verschlussapplikationsvorrichtung 10 erfolgt vorzugsweise intermittierend, insbesondere um eine Zeit während eines Befüllens der nachfolgenden Verpackung 20 vorteilhaft zu einer Applikation des Verschlusselements 18 an der Verpackung 20 vorteilhaft zu nutzen. Ein kontinuierlicher Applikationsprozess der Verschlussapplikationsvorrichtung 10 ist jedoch auch denkbar. Das Applikationselement 16 ist bevorzugt als Übergaberad, Übergaberolle, Übergabezylinder, Übergabewalze o. dgl. ausgebildet, mittels dessen das Verschlusselement 18 an der Verpackung 20 applizierbar ist.

Das Applikationselement 16 ist vorzugsweise drehbar gelagert, insbesondere zusätzlich zur translatorisch beweglichen Lagerung entlang der Applikationsbewegungsachse 22. Bevorzugt umfasst das Applikationselement 16 eine Rotationsachse 34, um die das Applikationselement 16 drehbar gelagert ist. Die Rotationsachse 34 des Applikationselements 16 verläuft vorzugsweise quer, insbesondere zumindest im Wesentlichen senkrecht, zur Applikationsbewegungsachse 22. Bevorzugt verläuft die Rotationsachse 34 des Applikationselements 16 entlang der vertikalen Richtung 72. Das Applikationselement 16 ist vorzugsweise zu einer Aufnahme von mehr als einem, insbesondere bereits von der Verschlusselementbahn 26 abgetrennten, Verschlusselement 18 vorgesehen. Bevorzugt umfasst das Applikationselement 16 eine Vielzahl an, vorzugsweise entlang einer Umfangsrichtung des Applikationselements 16 gleichmäßig verteilt angeordneten, Aufnahmebereichen 74, insbesondere Aufnahmeflächen, an denen, vorzugsweise jeweils, zumindest ein Verschlusselement 18 zu einem Applizieren an der Verpackung 20 zumindest temporär anordenbar ist. Das Applikationselement 16 umfasst insbesondere mehr als zwei, bevorzugt mehr als vier, besonders bevorzugt mehr als sechs und ganz besonders bevorzugt genau zwölf Aufnahmebereiche 74. Die Aufnahmebereiche 74, insbesondere bezogen auf direkt benachbarte Aufnahmebereiche 74, sind vorzugsweise betrachtet entlang der Umfangsrichtung des Applikationselements 16 relativ zueinander beabstandet. Bevorzugt begrenzen, insbesondere jeweils, zwei direkt benachbarte Aufnahmebereiche 74 des Applikationselements 16 einen/eine zwischen den direkt benachbarten Aufnahmebereichen 74 des Applikationselements 16 angeordneten/angeordnete Spalt/Nut 76 des Applikationselements 16. Die Umfangsrichtung des Applikationselements 16 verläuft bevorzugt in einer sich zumindest im Wesentlichen senkrecht zur Rotationsachse 34 des Applikationselements 16 erstreckenden Ebene.

Die Verschlussapplikationsvorrichtung 10 umfasst bevorzugt zumindest eine Fixierungseinheit 78, die zu einer zumindest temporären Fixierung des Verschlusselements 18 an dem Applikationselement 16, insbesondere an den Aufnahmebereichen 74 des Applikationselements 16, vorgesehen ist. Die Fixierungseinheit 78 ist vorzugsweise dazu vorgesehen, das Verschlusselement 18 mittels einer form- und/oder kraftschlüssigen Verbindung und/oder mittels eines Vakuums an dem Applikationselement 16, insbesondere an den Aufnahmebereichen 74 des Applikationselements 16, zumindest temporär zu fixieren. Die Fixierungseinheit 78 umfasst vorzugsweise zumindest ein oder mehrere Nadelelement/e 80, das/die am Applikationselement 16 angeordnet ist/sind, insbesondere beweglich am Applikationselement 16 gelagert sein kann/können (vgl. Figur 3). Vorzugsweise ist/sind das/die Nadelelement/e 80 zu einer zumindest temporären Fixierung des Verschlusselements/der Verschlusselemente 18 am Applikationselement 16, insbesondere an dem Aufnahmebereich/den Aufnahmebereichen 74 des Applikationselements 16, vorgesehen. Das/die Nadelelement/e 80 ist/sind bevorzugt am Aufnahmebereich 74 des Applikationselements 16, insbesondere an den Aufnahmebereichen 74 des Applikationselements 16, angeordnet. Bevorzugt erstreckt/erstrecken sich das/die Nadelelement/e 80 quer, insbesondere zumindest im Wesentlichen senkrecht, zur Rotationsachse 34 des Applikationselements 16 und/oder zumindest im Wesentlichen parallel zu Flächennormalen der als Aufnahmeflächen ausgebildeten Aufnahmebereiche 74. Bevorzugt sind eine Vielzahl an Nadelelementen 80, insbesondere zumindest zwei Nadelelemente 80, der Fixierungseinheit 78 an jedem der Aufnahmebereiche 74 des Applikationselements 16 angeordnet. Es ist auch denkbar, dass die Fixierungseinheit 78 alternativ oder zusätzlich zu den Nadelelementen 80 ein oder mehrere anders geartetes/geartete Fixierungselement/e aufweist, die zu einer zumindest temporären Fixierung des Verschlusselements/der Verschlusselemente 18 am Applikationselement 16, insbesondere an dem Aufnahmebereich/den Aufnahmebereichen 74 des Applikationselements 16, mittels einer form- und/oder kraftschlüssigen Verbindung vorgesehen sind.

Bevorzugt umfasst die Fixierungseinheit 78, insbesondere alternativ oder zusätzlich zu den Nadelelementen 80, zumindest eine Druckquelle (hier nicht näher dargestellt), insbesondere eine Fluidpumpe, wie beispielsweise eine Vakuumpumpe o. dgl., zu einem Erzeugen eines Unterdrucks, eines Überdrucks und/oder eines Luftstoßes an dem Applikationselement 16, insbesondere an den Aufnahmebereichen 74 des Applikationselements 16. Vorzugsweise weist die Fixierungseinheit 78 eine oder mehrere Fluidöffnung/en 82 auf (vgl. Figur 3), die mit der Druckquelle fluidtechnisch verbunden ist/sind und zu einem Einwirken auf das an dem Applikationselement 16 zumindest temporär angeordnete Verschlusselement 18 vorgesehen ist/sind. Die Fluidöffnung/en 82 ist/sind bevorzugt an dem Applikationselement 16, insbesondere an dem Aufnahmebereich/den Aufnahmebereichen 74 des Applikationselements 16, angeordnet. Vorzugsweise sind an dem Aufnahmebereich 74 des Applikationselements 16, insbesondere an jedem der Aufnahmebereiche 74 des Applikationselements 16, eine Vielzahl an Fluidöffnungen 82, insbesondere zumindest zwei Fluidöffnungen 82, der Fixierungseinheit 78 angeordnet. Die Fluidöffnung/en 82 ist/sind bevorzugt dazu vorgesehen, ein Einwirken des mittels der Druckquelle erzeugten Unterdrucks, Überdrucks und/oder Luftstoßes auf das am Applikationselement 16, insbesondere am Aufnahmebereich 74 des Applikationselements 16, angeordnete Verschlusselement 18 zu ermöglichen. Vorzugsweise ist/sind die Fluidöffnung/en 82 zu einer zumindest temporären Fixierung des Verschlusselements/der Verschlusselemente 18 am Applikationselement 16, insbesondere an dem Aufnahmebereich/den Aufnahmebereichen 74 des Applikationselements 16, durch ein Vakuum vorgesehen. Alternativ oder zusätzlich ist/sind die Fluidöffnung/en 82 bevorzugt zumindest zu einem Unterstützen eines Ablösens, insbesondere von den Nadelelementen 80, und/oder zu einem Unterstützen eines Applizierens des Verschlusselements 18 an der Verpackung 20 durch einen Überdruck oder durch einen Luftstoß vorgesehen.

Das Verschlusselement 18 ist vorzugsweise als Klebestreifen, insbesondere als Klebestreifen mit einer einseitigen Klebeschicht, ausgebildet. Bevorzugt ist das Verschlusselement 18 zu einem Wiederverschließen der Verpackung 20 nach einer Erstöffnung der Verpackung 20 infolge eines Aufreißens oder eines Aufschneidens der Verpackung 20 durch einen Endverbraucher vorgesehen. Es ist jedoch auch denkbar, dass das Verschlusselement 18 eine andere, einem Fachmann als sinnvoll erscheinende Ausgestaltung aufweist, die geeignet ist, die Verpackung 20 nach einer Erstöffnung der Verpackung 20, die bedingt ist durch ein Aufreißen oder ein Aufschneiden der Verpackung 20 durch einen Endverbraucher, wieder zu verschließen. Das Verschlusselement 18 ist bevorzugt verschieden von einem Zipp-Verschluss oder von einem abnehmbaren Deckel ausgebildet, insbesondere nicht als Zipp-Verschluss und nicht als abnehmbarer Deckel ausgebildet. Die Verpackung 20, an der das Verschlusselement 18 mittels der Verschlussapplikationsvorrichtung 10 applizierbar ist, ist bevorzugt als Schlauchbeutel ausgebildet, der durch einen, einem Fachmann bereits bekannten Siegelvorgang nach einem Befüllen mit einem Konsumgut, wie beispielsweise Kaffee, Süßwaren o. dgl., verschlossen ist. Vorzugsweise ist bei einem Applizieren des Verschlusselements 18, insbesondere zuerst, zumindest ein Großteil des Verschlusselements 18 mittels des Applikationselements 16 an einer quer zu einer Oberseite der Verpackung 20 verlaufenden Außenseite der Verpackung 20 applizierbar, insbesondere bevor ein nicht an der Oberseite der Verpackung 20 angeordneter Rest des Verschlusselements 18 mittels eines Andrückelements 44, insbesondere eines Anrollelements, der Applikationseinheit 14 an der Oberseite der Verpackung 20 anordenbar, insbesondere anrollbar, ist (vgl. Figur 3).

Vorzugsweise umfasst die Verschlussapplikationsvorrichtung 10 zumindest eine Trenneinheit 24 zu einem Trennen des Verschlusselements 18 von der Verschlusselementbahn 26, insbesondere von der Klebestreifenbahn. Bevorzugt umfasst die Verschlussapplikationsvorrichtung 10 zumindest eine Grundplatte 28, an der zumindest die Applikationseinheit 14 und die Trenneinheit 24 angeordnet sind, wobei die Grundplatte 28 entlang der zumindest im Wesentlichen parallel zur Applikationsbewegungsachse 22 der Applikationseinheit 14 verlaufenden, insbesondere horizontalen, Richtung 30 beweglich gelagert ist. Vorzugsweise ist die Grundplatte 28 entlang der horizontalen Richtung 30 translatorisch beweglich gelagert. Vorzugsweise umfasst die Verschlussapplikationsvorrichtung 10 eine Lagereinheit 84, insbesondere eine zumindest eine Führungsschiene und zumindest einen Führungsschlitten umfassende Lagereinheit 84, mittels derer die Grundplatte 28 translatorisch beweglich gelagert ist. Es ist jedoch auch denkbar, dass die Grundplatte 28 alternativ oder zusätzlich rotatorisch in einer sich horizontal erstreckenden Ebene schwenkbar gelagert ist. Vorzugsweise ist die Rotationsachse 34 des Applikationselements 16 in Bezug auf die Grundplatte 28 ortsfest an der Grundplatte 28 angeordnet. Bevorzugt ist das Applikationselement 16 infolge einer Bewegung der Grundplatte 28 translatorisch entlang der horizontalen Richtung 30 beweglich, um das Verschlusselement 18 an der Verpackung 20 zu applizieren. Vorzugsweise sind zumindest die Trenneinheit 24 und die Applikationseinheit 14 gemeinsam infolge einer Bewegung der Grundplatte 28 entlang der horizontalen Richtung 30 bewegbar.

Bevorzugt umfasst die Grundplatte 28 eine horizontal ausgerichtete Haupterstreckungsebene 32, wobei die als Rotationsachse 34 ausgebildete Bewegungsachse des Applikationselements 16 quer, insbesondere zumindest im Wesentlichen senkrecht, zur Haupterstreckungsebene 32 der Grundplatte 28 verläuft. Die Haupterstreckungsebene 32 der Grundplatte 28 ist bevorzugt zumindest im Wesentlichen parallel zur horizontalen Richtung 30 ausgerichtet. Bevorzugt umfasst die Verschlussapplikationsvorrichtung 10 zumindest eine Grundplattenantriebseinheit 86, die zu einer Bewegung der Grundplatte 28 entlang der horizontalen Richtung 30 vorgesehen ist. Die Grundplattenantriebseinheit 86 umfasst vorzugsweise einen Motor 88, wie beispielsweise einen Elektromotor, einen Pneumatikmotor o. dgl. und zumindest ein Verbindungselement 90, das den Motor 88 zu einer Einwirkung von Antriebskräften auf die Grundplatte 28 mit der Grundplatte 28 verbindet. Das Verbindungselement 90 ist bevorzugt als Zug- und Druckstange ausgebildet. Es ist jedoch auch denkbar, dass das Verbindungselement 90 eine andere, einem Fachmann als sinnvoll erscheinende Ausgestaltung aufweist. Vorzugsweise ist das Verbindungselement 90 mit einem Ende mit einem drehfest mit einer Antriebswelle der Grundplattenantriebseinheit 86 verbundenen Exzenter 92 der Grundplattenantriebseinheit 86 verbunden und mit einem weiteren Ende mit einem an der Grundplatte 28 fixierten Bolzen 94 der Grundplattenantriebseinheit 86 verbunden. Die Grundplattenantriebseinheit 86 ist vorzugsweise als eine Exzenterantriebseinheit ausgebildet. Es ist jedoch auch denkbar, dass die Grundplattenantriebseinheit 86 eine andere, einem Fachmann als sinnvoll erscheinende Ausgestaltung aufweist, wie beispielsweise eine Ausgestaltung als Linearantriebseinheit o. dgl.

Bevorzugt verläuft eine als Rotationsachse 36 ausgebildete Bewegungsachse der Trenneinheit 24 quer, insbesondere zumindest im Wesentlichen senkrecht, zur Haupterstreckungsebene 32 der Grundplatte 28. Vorzugsweise umfasst die Trenneinheit 24 zumindest ein Trennelement 38, das entlang und/oder um zumindest zwei, insbesondere quer zueinander verlaufende, Bewegungsachsen 36, 40 der Trenneinheit 24 beweglich gelagert ist, wobei zumindest eine der zwei Bewegungsachsen 36, 40 horizontal ausgerichtet ist. Das Trennelement 38 ist vorzugsweise als Klinge ausgebildet, die eine Schneidkante aufweist. Vorzugsweise umfasst die Trenneinheit 24 einen drehbar gelagerten Grundkörper 96, an dem das Trennelement 38 angeordnet ist, insbesondere beweglich gelagert ist. Das Trennelement 38 ist bevorzugt relativ zum Grundkörper 96 beweglich am Grundkörper 96 gelagert. Das Trennelement 38 ist vorzugsweise mittels einer Parallelogrammführung 98 der Trenneinheit 24 beweglich am Grundkörper 96 gelagert (vgl. auch Figuren 3 und 4). Das Trennelement 38 ist, insbesondere mittels der Parallelogrammführung 98, entlang der horizontalen Richtung 30 relativ zum Grundkörper 96 beweglich gelagert. Die Trenneinheit 24 umfasst bevorzugt eine Vielzahl an Trennelementen 38, die am Grundkörper 96 angeordnet sind, insbesondere beweglich gelagert sind. Vorzugsweise sind die Trennelemente 38 entlang einer Umfangsrichtung des Grundkörpers 96 gleichmäßig verteilt am Grundkörper 96 angeordnet, insbesondere gemäß einer sechszähligen Drehsymmetrie. Insbesondere ist eine bewegliche Lagerung der Vielzahl an Trennelementen 38 bei allen Trennelementen 38 analog ausgestaltet. Bevorzugt ist ein Verhältnis einer Anzahl an Trennelementen 38 zu einer Anzahl an Aufnahmebereichen 74 des Applikationselements 16 1:2. Vorzugsweise verläuft eine Rotationsachse 36 des Grundkörpers 96 quer, insbesondere zumindest im Wesentlichen senkrecht, zur Applikationsbewegungsachse 22 und/oder zur Haupterstreckungsebene 32 der Grundplatte 28. Eine oder mehrere Bewegungsachsen 40 der Parallelogrammführung 98 verlaufen vorzugsweise quer, insbesondere zumindest im Wesentlichen senkrecht, zur Rotationsachse 36 des Grundkörpers 96 und/oder zumindest im Wesentlichen parallel zur Haupterstreckungsebene 32 der Grundplatte 28. Bevorzugt bildet zumindest eine Bewegungsachse 40 der Parallelogrammführung 98 eine der zwei Bewegungsachsen 36, 40, insbesondere die horizontal ausgerichtete, Bewegungsachse 40 der Trenneinheit 24, entlang und/oder um die das Trennelement 38 beweglich gelagert ist. Die Rotationsachse 36 des Grundkörpers 96 bildet vorzugsweise eine der zwei Bewegungsachsen 36, 40, insbesondere die nicht horizontal ausgerichtete, Bewegungsachse 36 der Trenneinheit 24, entlang und/oder um die das Trennelement 38 beweglich gelagert ist. Bevorzugt ist das Trennelement 38, insbesondere die Vielzahl an Trennelementen 38, zusätzlich zu einer beweglichen Lagerung infolge der beweglichen Lagerung der Grundplatte 28 entlang der horizontalen Richtung 30 um die zwei Bewegungsachsen 36, 40 der Trenneinheit 24 bewegbar, insbesondere relativ zur Grundplatte 28. Der Grundkörper 96 mit dem zumindest einen daran angeordneten Trennelement 38, insbesondere mit der Vielzahl an dem Grundkörper 96 angeordneten Trennelementen 38, bildet bevorzugt ein Messerrad der Verschlussapplikationsvorrichtung 10.

Die Trenneinheit 24 umfasst vorzugsweise einen Antrieb 42 zu einer Bewegung des Trennelements 38, wobei der Antrieb 42, insbesondere zusätzlich, zu einer Bewegung zumindest des Andrückelements 44, insbesondere des Anrollelements, der Applikationseinheit 14 vorgesehen ist (vgl. auch Figur 3). Der Antrieb 42 der Trenneinheit 24 umfasst vorzugsweise einen Motor 100, insbesondere einen Elektromotor oder einen Pneumatikmotor, und zumindest einen Kipphebel 102 zu einer Betätigung des Trennelements 38, insbesondere der Vielzahl an Trennelementen 38, und des Andrückelements 44. Der Antrieb 42 der Trenneinheit 24 ist bevorzugt als Kipphebelantriebseinheit ausgebildet. Es ist jedoch auch denkbar, dass der Antrieb 42 der Trenneinheit 24 eine andere, einem Fachmann als sinnvoll erscheinende Ausgestaltung aufweist, wie beispielsweise eine Ausgestaltung als Exzenterantrieb o. dgl. Eine Kippachse 104 des Kipphebels 102 verläuft vorzugsweise zumindest im Wesentlichen parallel zur Haupterstreckungsebene 32 der Grundplatte 28. Der Kipphebel 102 ist bevorzugt dazu vorgesehen, zumindest ein Betätigungselement 106 der Trenneinheit 24, das mit dem Trennelement 38 gekoppelt ist, entlang der vertikalen Richtung 72 zu bewegen, wodurch das Trennelement 38 infolge der Parallelogrammführung 98 ebenfalls in vertikaler Richtung 72 und zusätzlich in horizontaler Richtung 30 bewegbar ist (vgl. auch Figuren 3 und 4). Vorzugsweise ist der Kipphebel 102, insbesondere zusätzlich, dazu vorgesehen, zumindest ein Betätigungselement 108 der Applikationseinheit 14 zu bewegen, wodurch das Andrückelement 44 zumindest in vertikaler Richtung 72 bewegbar ist und/oder um eine zumindest im Wesentlichen parallel zur Haupterstreckungsebene 32 der Grundplatte 28 verlaufende Schwenkachse des Andrückelements 44 schwenkbar ist (vgl. Figur 3).

Die Verschlussapplikationsvorrichtung 10 umfasst vorzugsweise zumindest eine Reinigungseinheit 46, die zumindest ein Reinigungselement 48, 50 zur Reinigung des Trennelements 38 der Trenneinheit 24 aufweist, das durch eine Bewegung des Trennelements 38 entlang einer horizontal ausgerichteten Bewegungskomponente des Trennelements 38 mit dem Reinigungselement 48, 50 in Kontakt bringbar ist (vgl. auch Figuren 3 und 4). Die Reinigungseinheit 46, insbesondere das Reinigungselement 48, 50, ist vorzugsweise entlang einer zumindest im Wesentlichen parallel zur Haupterstreckungsebene 32 der Grundplatte 28 verlaufenden Richtung seitlich versetzt zur Trenneinheit 24 angeordnet. Das Reinigungselement 48, 50 ist vorzugsweise als Abstreifer, insbesondere als Filzabstreifer ausgebildet. Bevorzugt umfasst die Reinigungseinheit 46 ein Fluidreservoir (hier nicht näher dargestellt), das zu einem Tränken des Reinigungselements 48, 50 mit einem Fluid, insbesondere mit einem Öl, vorgesehen ist. Es ist jedoch auch denkbar, dass die Reinigungseinheit 46 frei von dem Fluidreservoir ausgebildet ist und ein Tränken des Reinigungselements 48, 50 mit einem Fluid manuell durch einen Bediener erfolgen kann. Durch das Tränken des Reinigungselements 48, 50 mit einem Fluid kann vorteilhaft das Trennelement 38 mit dem Fluid benetzt werden, um einem Anhaften von Verschlusselementrückständen an dem Trennelement 38 entgegenzuwirken. Bevorzugt umfasst die Reinigungseinheit 46 zumindest zwei relativ zueinander beweglich gelagerte Reinigungselemente 48, 50. Vorzugsweise ist das Trennelement 38 zu einem Reinigen durch eine Bewegung entlang der zumindest im Wesentlichen parallel zur Haupterstreckungsebene 32 der Grundplatte 28 verlaufenden Richtung zwischen die Reinigungselemente 48, 50 hinein und wieder heraus bewegbar. Die Reinigungselemente 48, 50 sind vorzugsweise jeweils mittels einer Federkraft eines Federelements 110 (in Figuren 3 und 4 ist lediglich eines der Federelemente 110 dargestellt) der Reinigungseinheit 46 federbelastet relativ zueinander beweglich gelagert. Bevorzugt sind die Federelemente 110 derart angeordnet, dass die Reinigungselemente 48, 50 jeweils in Richtung des anderen Reinigungselements 48, 50 mit einer Federkraft beaufschlagbar sind. Vorzugsweise ist die Reinigungseinheit 46 an der Grundplatte 28 angeordnet. Die Reinigungselemente 48, 50 sind vorzugsweise relativ zueinander und relativ zur Grundplatte 28 beweglich gelagert. Die Reinigungseinheit 46 ist bevorzugt infolge einer Bewegung der Grundplatte 28 zusammen mit der Trenneinheit 24 und mit der Applikationseinheit 14 entlang der horizontalen Richtung 30 bewegbar.

Figur 5 zeigt einen schematischen Ablauf eines Verfahrens 52 zu einer Applikation des Verschlusselements 18 an der Verpackung 20 mittels der Verschlussapplikationsvorrichtung 10. Bevorzugt wird in zumindest einem Verfahrensschritt 114 des Verfahrens 52 das noch mit der Verschlusselementbahn 26 verbundene Verschlusselement 18 mittels eines Vorzugselements 112 (vgl. Figuren 2 und 3), insbesondere mittels einer Vorzugsrolle, der Verschlussapplikationsvorrichtung 10 zum Applikationselement 16 transportiert. Das Vorzugselement 112 weist vorzugsweise eine gerändelte Oberfläche auf. Vorzugsweise wird in zumindest einem Verfahrensschritt 116 des Verfahrens 52 das noch mit der Verschlusselementbahn 26 verbundene Verschlusselement 18, insbesondere mit einer einer Klebeseite des Verschlusselements 18 abgewandten Seite des Verschlusselements 18, mittels der Fixierungseinheit 78 an dem Applikationselement 16 zumindest temporär fixiert. Bevorzugt erfolgt ein Transport, insbesondere ein Vorzug des Verschlusselements 18, insbesondere der Verschlusselementbahn 26, taktweise. Bevorzugt wird in zumindest einem Verfahrensschritt 54 des Verfahrens 52 zumindest das Applikationselement 16 der Applikationseinheit 14 zu einem Applizieren des Verschlusselements 18 an der Verpackung 20, insbesondere translatorisch, entlang der horizontal ausgerichteten Richtung 30 bewegt. Vorzugsweise wird ein Applizieren des Verschlusselements 18 an der Verpackung 20 durch die Fixierungseinheit 78 unterstützt. Bevorzugt wird in zumindest einem Verfahrensschritt 56 des Verfahrens 52 das Applikationselement 16 zumindest zusammen mit dem Trennelement 38 der Trenneinheit 24 entlang der horizontal ausgerichteten Richtung 30 bewegt, insbesondere dadurch, dass das Applikationselement 16 und das Trennelement 38 an der horizontal beweglich gelagerten Grundplatte 28 angeordnet sind. Durch die horizontale Bewegung wird bevorzugt ein weiteres Verschlusselement 18 von der Verschlusselementbahn 26 abgetrennt und an dem Applikationselement 16 angeordnet, während das Verschlusselement 18, das bereits einige Takte vorher abgetrennt wurde, an der Verpackung 20 appliziert wird. Bevorzugt wird zudem in zumindest einem Verfahrensschritt 118 zumindest eines der Trennelemente 38 mittels der Reinigungseinheit 46 gereinigt, insbesondere zeitgleich während ein anderes der Trennelemente 38 ein weiteres Verschlusselement 18 von der Verschlusselementbahn 26 abtrennt. Vorzugsweise wird ein Vorhandensein eines Verschlusselements 18 an dem Applikationselement 16 mittels einer Sensoreinheit (hier nicht näher dargestellt) der Verschlussapplikationsvorrichtung 10 überwacht. Die Sensoreinheit kann beispielsweise als Reflexionslichtschranke o. dgl. ausgebildet sein. Hinsichtlich weiterer Merkmale des Verfahrens 52 wird auf die Beschreibung der Verschlussapplikationsvorrichtung 10 verwiesen, die analog auch für das Verfahren 52 zutreffend ist.

## Patentansprüche

1. Verschlussapplikationsvorrichtung, insbesondere Klebestreifenapplikationsvorrichtung, für eine Verpackungsmaschine, mit zumindest einer Applikationseinheit (14), die zumindest ein beweglich, insbesondere drehbar, gelagertes Applikationselement (16), insbesondere ein Übergaberad oder eine Übergaberolle, umfasst, das dazu vorgesehen ist, zumindest ein Verschlusselement (18), insbesondere zumindest einen Klebestreifen, an einer Verpackung (20), insbesondere an einer Außenseite der Verpackung (20), zu applizieren, **gekennzeichnet durch** zumindest eine Trenneinheit (24) zu einem Trennen des Verschlusselements (18) von einer Verschlusselementbahn (26), insbesondere von einer Klebestreifenbahn, und durch zumindest eine Reinigungseinheit (46), die zumindest ein Reinigungselement (48, 50) zur Reinigung eines Trennelements (38) der Trenneinheit (24) aufweist, das durch eine Bewegung des Trennelements (38) entlang einer horizontal ausgerichteten Bewegungskomponente des Trennelements (38) mit dem Reinigungselement (48, 50) in Kontakt bringbar ist.

2. Verschlussapplikationsvorrichtung nach Anspruch 1, **gekennzeichnet durch** zumindest eine Grundplatte (28), an der zumindest die Applikationseinheit (14) und die Trenneinheit (24) angeordnet sind, wobei die Grundplatte (28) entlang einer zumindest im Wesentlichen parallel zur Applikationsbewegungsachse (22) der Applikationseinheit verlaufenden Richtung (30) beweglich gelagert ist.

3. Verschlussapplikationsvorrichtung nach Anspruch 1 oder 2, **gekennzeichnet durch** zumindest eine, insbesondere die, entlang einer zumindest im Wesentlichen parallel zu einer Applikationsbewegungsachse (22) der Applikationseinheit (14) verlaufenden Richtung (30) beweglich gelagerten Grundplatte (28), die eine horizontal ausgerichtete Haupterstreckungsebene (32) aufweist, wobei eine als Rotationsachse (34) ausgebildete Bewegungsachse des Applikationselements (16) quer, insbesondere zumindest im Wesentlichen senkrecht, zur Haupterstreckungsebene (32) der Grundplatte (28) verläuft.

4. Verschlussapplikationsvorrichtung zumindest nach Anspruch 2 oder 3, **dadurch gekennzeichnet, dass** eine als Rotationsachse ausgebildete Bewegungsachse (36) der Trenneinheit (24) quer, insbesondere zumindest im Wesentlichen senkrecht, zur Haupterstreckungsebene (32) der Grundplatte (28) verläuft.

5. Verschlussapplikationsvorrichtung nach einem der vorhergehenden Ansprüche, **dadurch gekennzeichnet, dass** das Trennelement (38) entlang und/oder um zumindest zwei, insbesondere quer zueinander verlaufende, Bewegungsachsen (36, 40) der Trenneinheit (24) beweglich gelagert ist, wobei zumindest eine der zwei Bewegungsachsen (36, 40) horizontal ausgerichtet ist.

6. Verschlussapplikationsvorrichtung nach einem der vorhergehenden Ansprüche, **dadurch gekennzeichnet, dass** die Trenneinheit (24) zumindest das beweglich gelagerte Trennelement (38) und einen Antrieb (42) zu einer Bewegung des Trennelements (38) umfasst, wobei der Antrieb (42), insbesondere zusätzlich, zu einer Bewegung zumindest eines Andrückelements (44), insbesondere eines Anrollelements, der Applikationseinheit (14) vorgesehen ist.

7. Verschlussapplikationsvorrichtung nach einem der vorhergehenden Ansprüche, **dadurch gekennzeichnet, dass** eine Applikationsbewegungsachse (22) der Applikationseinheit (14), entlang derer zumindest das Applikationselement (16) zu einem Applizieren des Verschlusselements (18), insbesondere translatorisch, beweglich ist, horizontal ausgerichtet ist.

8. Verpackungsmaschine mit zumindest einer Verschlussapplikationsvorrichtung nach einem der vorhergehenden Ansprüche.

9. Verfahren zu einer Applikation eines Verschlusselements (18), insbesondere eines Klebestreifens, an einer Verpackung (20), insbesondere an einer Lebensmittelverpackung, mittels einer Verschlussapplikationsvorrichtung, insbesondere mittels einer Verschlussapplikationsvorrichtung nach einem der Ansprüche 1 bis 7, **dadurch gekennzeichnet, dass** in zumindest einem Verfahrensschritt (118) zumindest ein Trennelement (38) einer Trenneinheit (24) der Verschlussapplikationsvorrichtung durch eine Bewegung des Trennelements (38) entlang einer horizontal ausgerichteten Bewegungskomponente des Trennelements (38) mit zumindest einem Reinigungselement (48, 50) einer Reinigungseinheit (46) der Verschlussapplikationsvorrichtung in Kontakt gebracht wird.

10. Verfahren nach Anspruch 9, **dadurch gekennzeichnet, dass** in zumindest einem Verfahrensschritt (56) ein Applikationselement (16) einer Applikationseinheit (14) der Verschlussapplikationsvorrichtung zumindest zusammen mit dem Trennelement (38) der Trenneinheit (24) entlang der horizontal ausgerichteten Richtung (30) bewegt wird, insbesondere dadurch, dass das Applikationselement (16) und das Trennelement (38) an einer horizontal beweglich gelagerten Grundplatte (28) der Verschlussapplikationsvorrichtung angeordnet sind.
